# EUROPÄISCHE PATENTSCHRIFT

(11) **EP 0 482 111 B1**
(45) Veröffentlichungstag und Bekanntmachung des Hinweises auf die Patenterteilung: **23.11.1994**
(21) Anmeldenummer: 90912766.4
(22) Anmeldetag: 30.08.1990
(51) Int. Cl.: B26F 1/44

(54) **BANDSTAHLSTANZ- UND RILLWERKZEUG SOWIE VERFAHREN ZUM ZURICHTEN EINES SOLCHEN WERKZEUGS**
STRIP STEEL STAMPING AND GROOVING TOOL AND PROCESS FOR SETTING IT
OUTIL D'ESTAMPAGE ET DE RAINURAGE EN ACIER A FEUILLARD ET PROCEDE POUR L'AJUSTAGE D'UN TEL OUTIL

(30) Priorität: 31.08.1989 DE 3928916
(43) Veröffentlichungstag der Anmeldung: 29.04.1992
(73) Patentinhaber: Karl Marbach GmbH + Co., D-74080 Heilbronn (DE)
(72) Erfinder: GREBE, Wolfgang, D-8923 Lechbruck (DE)
(74) Vertreter: Finck, Dieter, Dr.Ing.
(86) Internationale Anmeldenummer: EP9001452
(87) Internationale Veröffentlichungsnummer: WO9103358

(56) Entgegenhaltungen:
- EP-A- 0 297 324
- US-A- 3 062 083

## Beschreibung

Die Erfindung betrifft ein Bandstahlstanz- und Rillwerkzeug für die Anordnung zwischen einer Druckplatte und einer Gegenstanzplatte einer Stanzmaschine mit einer Trägerplatte, in der über ihre Dicke durchgehende Schlitze vorgesehen sind, mit in den Schlitzen angeordneten Messern und/oder Rillinien aus Bandstahl, die mit ihrem gehärteten Schneiden bzw. ihren Rillenden aus der Trägerplatte auf ihrer der Gegenstanzplatte zugewandten Seite vorstehen, mit einer auf der der Druckplatte zugewandten Seite der Trägerplatte angeordneten Zwischenplatte aus Metall, an der die Messer bzw. der Rillinien mit ihren Rücken anliegen und mit einer auf der der Druckplatte zugewandten Seite der Zwischenplatte aus Metall angeordneten Zwischenlage.

Die Erfindung betrifft ferner ein Verfahren zum Zurichten eines solchen Bandstahlstanz- und Rillwerkzeugs, bei welchem eine eine Zwischenlage tragende Zwischenplatte aus Metall auf der Oberseite der Trägerplatte angebracht wird, ein Karton auf die Gegenstanzplatte gelegt wird und beim Zurichten die Trägerplatte mittels der Druckplatte soweit in Richtung der Gegenstanzplatte bewegt wird, bis die Schneiden aller Messer die Gegenstanzplatte berühren bzw. die Rillinien auf dem Karton aufsitzen, während sich ihre Rücken an der Zwischenplatte abstützen.

Bei einem aus der DE-A-33 17 777 C1 bekannten Bandstahlstanzwerkzeug sind die Rücken der Messer ebenfalls als gehärtete Schneiden ausgebildet. Als Zwischenplatte wird auf der Oberseite der Trägerplatte eine Platte angebracht, die aus einem gegenüber der Härte der Schneide weicheren Metall besteht. Wenn die auf der Unterseite der Trägerplatte vorstehende Schneide eines Messers beim Herunterfahren der Trägerplatte auf die Gegenstanzplatte auftrifft, dringt die gehärtete Schneide des Rückens des Messers bei einer weiteren Abwärtsbewegung der Trägerplatte in die Zwischenplatte ein. Die Trägerplatte wird für das Zurichten so weit nach unten bewegt, bis alle aus der Unterseite der Trägerplatte vorstehenden Messerschneiden gleichmäßig belastet werden. Die Herstellung der bei dem bekannten Bandstahlstanzwerkzeug verwendeten Messer ist durch die erforderliche Bearbeitung der Messerrücken und deren Härtung sehr aufwendig und kostspielig. Außerdem verursachen die beim Stanzen auftretenden dynamischen Belastungen wegen der hohen Kerbspannungen an den Stellen der Zwischenplatte, in die die Schneiden der Messerrücken eindringen, nach einer relativ geringen Hubzahl der Stanzmaschine Ermüdungsbrüche, die ein erneutes Zurichten mit einer neuen Zwischenplatte erfordern.

Aus der Zeitschrift "The Cutting Edge" vom Januar 1989, Seite 12, ist es bekannt, zwischen der Trägerplatte und der Druckplatte eine Platte aus einem formbaren Kunststoff anzubringen, in die die Messerrücken beim Zurichten eindringen können. Nach dem Zurichten wird die Platte herausgenommen und unter UV-Licht gehärtet. Zur Schonung der Messer wird weiter vorgeschlagen, eine Elastomerplatte zwischen der Kunststoffplatte und der Trägerplatte anzuordnen. Sowohl die gehärtete Kunststoffplatte als auch die Elastomerplatte halten den beim Stanzen auftretenden dynamischen Schwellbelastungen ebenfalls nicht stand, so daß auch hier Ermüdungsbrüche auftreten, die eine neue Elastomer- und eine neue Zwischenplatte sowie ein erneutes Zurichten erfordern.

Aus der EP-A-0 297 324 A1 ist ein gattungsgemäßes Bandstahlstanzwerkzeug bekannt, auf dessen Trägerplatte zur Druckplatte hin übereinander eine dünne Eisenplatte, eine Zwischenlage aus einer Papierbahn und eine weitere rückseitige Platte angeordnet sind. Die Dicke der Messerrücken ist gegenüber der Messerstärke verringert, wobei die in der Dicke reduzierten Rückenabschnitte über der Messerlänge eingeschnitten und zu den gegenüberliegenden Rändern der Schlitze in der Trägerplatte ausgebogen sind. Beim Zurichten drücken sich dabei die Rücken in die Metallplatte ein. Die bei dieser bekannten Anordnung auftretenden Nachteile entsprechen im wesentlichen denen, wie sie anhand der DE-A-33 17 777 C1 beschrieben sind.

Der Erfindung liegt die Aufgabe zugrunde, das gattungsgemäße Bandstahlstanz- und Rillwerkzeug so auszubilden, daß es in einer Stanzmaschine in kurzer Zeit zugerichtet werden kann, ohne die Stanzleistung der Stanzmaschine zu beeinträchtigen.

Diese Aufgabe wird ausgehend von dem gattungsgemäßen Bandstahlstanz- und Rillwerkzeug dadurch gelöst, daß die Zwischenplatte aus Metall eine Dicke von 0,8 bis 1,5 mm, eine 0,2-Dehnungsgrenze R_{p0,2} von 20 bis 90 N/mm², eine Zugfestigkeit Rₘ von 65 bis 150 N/mm² und eine Bruchdehnung δ von 3% bis 35% hat, daß die Zwischenlage vor dem Zurichten eine Elastomerplatte mit einer Härte von 60 bis 100 Shore A Härten und einer Dicke von 0,5 bis 1,5 mm ist und daß die Zwischenlage nach dem Zurichten eine entsprechend dicke Metallplatte ist, die anstelle der Elastomerplatte angeordnet ist.

Ausgehend von dem gattungsgemäßen Verfahren wird die genannte Aufgabe dadurch gelöst, daß eine Zwischenplatte aus Metall mit einer Dicke von 0,8 bis 1,5 mm, mit einer 0,2-Dehnungsgrenze R_{p0,2} von 20 bis 90 N/mm², einer Zugfestigkeit Rₘ von 65 bis 150 N/mm² und einer Bruchdehnung δ von 3% bis 35% verwendet wird, daß auf die Zwischenplatte als Zwischenlage eine Elastomerplatte mit einer Dicke von 0,5 bis 1,5mm und einer Härte von 60 bis 100 Shore A Härten gelegt wird und daß nach dem Zurichten die Elastomerplatte durch eine entsprechend dicke Metallplatte ausgetauscht wird.

Zweckmäßigerweise besteht die Zwischenplatte aus Aluminium oder Kupfer.

Vorteilhafterweise besteht die Zwischenplatte aus einer der folgenden Legierungen: AlMgSi, AlMg, AlCuMg, AlMn, AlMgMn.

Vorzugsweise sind die Rücken der Messer bzw. der Rillinien abgerundet.

Die Verwendung einer duktilen (gut dehn- und streckbaren) Zwischenplatte sowie die Anbringung der Elastomerplatte (Zwischenlage) auf dieser ermöglichen es, daß die Rücken der Messer und der Rillinien durch den nach dem Auftreffen der Schneiden bzw. der unteren Linienenden auf die Gegenstanzplatte ausgeübten Druck in die Zwischenplatte eindringen können, ohne daß dabei die Messerschneiden oder unteren Linienenden eine Beschädigung infolge plastischer Verformung erfahren und ohne eine Kerbwirkung zu verursachen, da der Werkstoff der Zwischenplatte auf der dem Rücken gegenüberliegenden Seite in die Elastomerplatte ausweichen kann. Es können Standardmesser und Rillinien verwendet werden, deren Rücken so breit und so hart sind wie ihr Schaft. Die Elastomerplatte wird nach dem Zurichten durch eine Metallplatte als Schonblech ersetzt, um eine optimale Übertragung der Druckkraft der Druckplatte auf die Trägerplatte zu gewährleisten. Mit dem erfindungsgemäßen Bandstahlstanz- und Rillwerkzeug ist nach der erfindungsgemäßen Zurichtung die Ausführung einer hohen Anzahl von Stanzhüben möglich, ohne daß Ermüdungsbrüche in der Zwischenplatte auftreten,weil die Messer und Rillinien in der zuvor gegen die weichelastische Unterlage geprägte Nut mit ihrem gesamten Rücken satt aufsitzen.

Durch die Abrundung der Rücken nach Anspruch 4 werden Kerbspannungen in den Ecken der durch die eingedrungenen Rücken verformten duktilen Zwischenplatte und somit Ermüdungsbrüche aufgrund dynamischer Schwellbelastungen verhindert.

Anhand von Zeichnungen wird ein Ausführungsbeispiel der Erfindung näher erläutert. Es zeigt
- Fig. 1: einen Teilschnitt durch ein Bandstahlstanz- und Rillwerkzeug einer Stanzmaschine in einer ersten Zurichtstellung; und
- Fig. 2: das Bandstahlstanz- und Rillwerkzeug von Fig. 1 in einer zweiten Zurichtstellung.

Das in den Figuren 1 und 2 gezeigte Bandstahlstanz- und Rillwerkzeug 15 ist zwischen einer Druckplatte 12 und einer Gegenstanzplatte 14 einer Stanzmaschine 10 angeordnet. Das Bandstahlstanz- und Rillwerkzeug 15 besteht aus einer horizontal in der Stanzmaschine 10 angeordneten Trägerplatte 16 aus Holzlaminat, die vertikale Schlitze 18 zur Aufnahme von Stanzmessern 20a, 20b zum Stanzen und Rilllinien 20c zum Rillen aufweist, die aus Bandstahl bestehen. Die Schlitze 18 erstrecken sich von der Unterseite bis zur Oberseite der Trägerplatte 16. Auf der Oberseite der Trägerplatte 16 ist eine 1 mm dicke Zwischenplatte 26 angebracht, die aus Reinaluminium 99,5 G9 besteht. Dieses Material weist eine 0,2-Dehnungsgrenze von 60 N/mm², eine Zugfestigkeit Rₘ von 90 N/mm² und eine Bruchdehnung δ A₅ von 13 % auf. Auf dieser Zwischenplatte 26 ist eine 1 mm starke Elastomerplatte 28 mit einer Härte von 85 SH(A) angebracht.

Die Messer 20a, 20b, bzw. die Rillinien 20c sind so in den Schlitzen 18 der Trägerplatte 16 aufgenommen, daß ihr Rücken 24 der Zwischenplatte 26 zugewandt ist. Die Schneiden 22 der Messer 20a, 20b, und das abgerundete Ende der Rillinien 20c, stehen aus der der Gegenstanzplatte 14 zugewandten Unterseite der Trägerplatte 16 heraus. Die Messer 20a, 20b und die Rillinien 20c haben bis auf den Bereich der Schneide 22 eine im wesentlichen konstante Dicke, d.h., sie haben im Bereich des Rückens 24 dieselbe Dicke wie an ihrem Schaft 23. Im Bereich der oberen Ecken ist der Rücken 24 abgerundet. Die Härte des Rückens 24 ist gleich der des Schaftes.

Für ein Zurichten des Bandstahlstanz- und Rillwerkzeugs werden die Messer 20a, 20b und die Rillinien 20c so in die Schlitze 18 der Trägerplatte 16 eingelassen, daß ihre Rücken 24, wie es in Fig. 1 gezeigt ist, an der Zwischenplatte 26 anliegen. Auf der Gegenstanzplatte 14 wird ein Karton 30 angeordnet. Anschließend werden mit der Stanzmaschine 10 einige Zurichthübe durchgeführt, um die Messer 20a, 20b so einzustellen, daß ihre Schneiden 22 beim Stanzen gleichzeitig den Karton 30 durchschneiden und mit gleichem Druck belastet die Oberfläche der Gegenstanzplatte 14 berühren, um so lokale Unebenheiten der Oberfläche der Gegenstanzplatte 14, die in den Figuren 1 und 2 übertrieben dargestellt sind, und druckplattenseitig zu kompensieren und Differenzen in den Messerhöhen, das Plattenspiel und eventuelle Durchbiegungen der Druckplatte 12 und der Gegenstanzplatte 14 auszugleichen. Sinngemäß gilt dies für die Rillinien 20c, die nicht schneiden, sondern den Karton 30 prägen sollen und dementsprechend auf der Kartonoberfläche aufsitzen.

Bei einem Zurichtehub wird die Druckplatte 12 zusammen mit dem Bandstahlstanz- und Rillwerkzeug 15 auf die Gegenstanzplatte 14 zu bewegt. Trifft nun das Messer 20a mit seiner Schneide 22 auf die Gegenstanzplatte 14 auf, dringt sein Messerrücken 24 bei einer weiteren Bewegung zur Gegenstanzplatte 14 hin in die Zwischenplatte 26 ein. Das Bandstahlstanz- und Rillwerkzeug 15 wird während der Zurichthübe so weit nach unten bewegt, bis die Schneiden 22 aller Bandstahlstanzmesser 20a, 20b die Oberfläche des Gegenstanzwerkzeugs 14 so berühren, daß der Karton 30 auf der gesamten Schnittfläche einwandfrei durchgetrennt ist. Diese Stellung ist in Fig. 2 gezeigt. Das Zurichten der Rillinien 20c erfolgt analog, nur daß die unteren Enden der Rillinien 20c auf dem Karton 30 aufsitzen, anstatt ihn zu durchtrennen.

Während des Eindringens des entsprechenden Rückens 24 in die Zwischenplatte 26 verdrängt der Rücken 24 den duktilen Werkstoff der Zwischenplatte 26 in Richtung der Elastomerplatte 28. Der Werkstoff kann dabei in die Elastomerplatte 28 ausweichen, so daß die empfindliche Messerschneide 22 bzw. das untere Linienende keine Beschädigung durch eine plastische Verformung bei der Kraftübertragung während des Höhenausgleiches erfährt. Die Breite des Rückens 24 und die Abrundungen seiner Ecken verhindern, daß der Werkstoff der Zwischenplatte 26 einreißt.

Wenn die Messer 20a, 20b und die Rillinien 20c nach einigen Zurichtehüben auf die vorhandenen Unebenheiten eingestellt und einer gleichen Druckbelastung ausgesetzt sind, wird die Elastomerplatte 28 für den Normalbetrieb durch eine gleich dicke Metallplatte ersetzt. Diese Metallplatte kann das bei solchen Stanzmaschinen 10 übliche Schonblech sein oder aber eine vergleichbare Platte einer aushärtbaren Al-Legierung.

## Patentansprüche

1. Bandstahlstanz- und Rillwerkzeug (15) für die Anordnung zwischen einer Druckplatte (12) und einer Gegenstanzplatte (14) einer Stanzmaschine (10)
- mit einer Trägerplatte (16), in der über ihre Dicke durchgehende Schlitze (18) vorgesehen sind,
- mit in den Schlitzen (18) angeordneten Messern (20a, 20b) und/oder Rillinien (20d) aus Bandstahl, die mit ihrem gehärteten Schneiden (22) bzw. ihren Rillenden aus der Trägerplatte (16) auf ihrer der Gegenstanzplatte (14) zugewandten Seite vorstehen,
- mit einer auf der der Druckplatte (2) zugewandten Seite der Trägerplatte (16) angeordneten Zwischenplatte (26) aus Metall, an der die Messer (20a, 20b) bzw. der Rillinien (20c) mit ihren Rücken (24) anliegen und
- mit einer auf der der Druckplatte (12) zugewandten Seite der Zwischenplatte (26) aus Metall angeordneten Zwischenlage,
dadurch **gekennzeichnet,**
- daß die Zwischenplatte (26) aus Metall eine Dicke von 0,8 bis 1,5 mm, eine 0,2-Dehnungsgrenze R_{p0,2} von 20 bis 90 N/mm², eine Zugfestigkeit Rₘ von 65 bis 150 N/mm² und eine Bruchdehnung δ von 3% bis 35% hat,
- daß die Zwischenlage vor dem Zurichten eine Elastomerplatte (28) mit einer Härte von 60 bis 100 Shore A Härten und einer Dicke von 0,5 bis 1,5 mm ist und
- daß die Zwischenlage nach dem Zurichten eine entsprechend dicke Metallplatte ist, die anstelle der Elastomerplatte (28) angeordnet ist.

2. Bandstahlstanz- und Rillwerkzeug nach Anspruch 1, dadurch **gekennzeichnet,** daß die Zwischenplatte (26) aus Aluminium oder Kupfer besteht.

3. Bandstahlstanz- und Rillwerkzeug nach Anspruch 1, dadurch **gekennzeichnet,** daß die Zwischenplatte (26) aus einer der folgenden Legierungen besteht: AlMgSi, AlMg, AlCuMg, AlMn, AlMgMn.

4. Bandstahlstanz- und Rillwerkzeug nach einem der vorhergehenden Ansprüche, dadurch **gekennzeichnet,** daß die Rücken (24) der Messer (20a, 20b) bzw. der Rillinien (20c) abgerundet sind.

5. Verfahren zum Zurichten eines Bandstahlstanz- und Rillwerkzeugs (15) nach einem der Ansprüche 1 bis 4, bei welchem
- eine eine Zwischenlage tragende Zwischenplatte (26) aus Metall auf der Oberseite der Trägerplatte (16) angebracht wird,
- ein Karton (30) auf die Gegenstanzplatte (14) gelegt wird und
- beim Zurichten die Trägerplatte (16) mittels der Druckplatte (12) soweit in Richtung der Gegenstanzplatte (14) bewegt wird, bis die Schneiden (22) aller Messer (20a, 20b) die Gegenstanzplatte (14) berühren bzw. die Rillinien (20c) auf dem Karton (30) aufsitzen, während sich ihre Rücken (24) an der Zwischenplatte (26) abstützen,
dadurch **gekennzeichnet,**
- daß eine Zwischenplatte (26) aus Metall mit einer Dicke von 0,8 bis 1,5 mm, mit einer 0,2-Dehnungsgrenze R_{p0,2} von 20 bis 90 N/mm², einer Zugfestigkeit Rₘ von 65 bis 150 N/mm² und einer Bruchdehnung δ von 3% bis 35% verwendet wird,
- daß auf die Zwischenplatte (26) als Zwischenlage eine Elastomerplatte (28) mit einer Dicke von 0,5 bis 1,5mm und einer Härte von 60 bis 100 Shore A Härten gelegt wird und
- daß nach dem Zurichten die Elastomerplatte (28) durch eine entsprechend dicke Metallplatte ausgetauscht wird.

## Claims

1. Strip-steel stamping and grooving tool (15) for arrangement between a pressure plate (12) and a swage block (14) of a stamping machine (10)
- with a carrier plate (16) provided with slots (18) extending through its thickness;
- with strip-steel blades (20a, 20b) and/or grooving rules (20c) disposed in the slots (18) with their hardened cutting edges (22) or grooving ends projecting from the carrier plate (16) on its side facing the swage block (14);
- with an intermediate metal plate (26) which is disposed on the side of the carrier plate (16) facing the pressure plate (2) and is in abutment with the backs (24) of the blades (20a, 20b) or of the grooving rules (20c); and
- with an intermediate layer disposed on the side of the intermediate metal plate (26) which faces the pressure plate (12), characterized in that
- the intermediate metal plate (26) has
a thickness of from 0.8 to 1.5 mm,
a yield strength R_{p0.2} of from 20 to 90 N/mm²,
a tensile strength Rₘ of from 65 to 150 N/mm²; and
an elongation δ at rupture of from 3% to 35%;
- before adjustment, the intermediate layer is an elastomer plate (28) with a Shore A hardness of from 60 to 100 and a thickness of 0.5 to 1.5 mm; and
- after adjustment, the intermediate layer is a metal plate of corresponding thickness, which replaces the elastomer plate (28).

2. Strip-steel stamping and grooving tool according to Claim 1, characterized in that the intermediate plate (26) is composed of aluminum or copper.

3. Strip-steel stamping and grooving tool according to Claim 1, characterized in that the intermediate plate (26) is composed of one of the following alloys: AlMgSi, AlMg, AlCuMg, AlMn, AlMgMn.

4. Strip-steel stamping and grooving tool according to any one of the preceding claims, characterized in that the backs (24) of the blades (20a, 20b) and/or of the grooving rules (20c) are rounded.

5. Method of adjusting a strip-steel stamping and grooving tool (15) according to any one of Claims 1 to 4, in which
- an intermediate metal plate (26) carrying an intermediate layer is mounted on the upper side of the carrier plate (16);
- a card (30) is disposed on the swage block (14); and
- during the adjustment, the carrier plate (16) is moved towards the swage block (14) by means of the pressure plate (12) until the cutting edges (22) of all of the blades (20a, 20b) contact the swage block (14), or until the grooving rules (20c) are disposed on the card (30), whilst their backs (24) bear against the intermediate plate (26), characterized in that
- an intermediate metal plate (26) with a thickness of 0.8 to 1.5 mm, a yield strength R_{p0.2} of from 20 to 90 N/mm², a tensile strength Rₘ of from 65 to 150 N/mm², and an elongation δ at rupture of from 3% to 35% is used;
- an elastomer plate (28) with a thickness of from 0.5 to 1.5 mm and a Shore A hardness of from 60 to 100 is disposed on the intermediate plate (26) as an intermediate layer; and
- after adjustment, the elastomer plate (28) is exchanged for a metal plate of corresponding thickness.

## Revendications

1. Outil de découpage et de rainurage de feuillard d'acier (15) destiné à être disposé entre une plaque de pression (12) et une contre-plaque de découpage (14) d'une machine de découpage (10), comportant
- une plaque support (16) dans laquelle sont prévues des fentes (18) traversant son épaisseur,
- des lames (20a, 20b) et/ou des lignes de rainurage (20d) en feuillard d'acier qui sont disposées dans les fentes (18) et dont les tranchants trempés (22) et les extrémités de rainurage dépassent de la plaque support (16), du côté tourné vers la contre-plaque de découpage (14),
- une plaque intermédiaire en métal (26) qui est disposée sur le côté de la plaque support (16) tourné vers la plaque de pression (2) et contre laquelle sont appliqués les dos (24) des lames (20a, 20b) ou des lignes de rainurage (20c), et
- une couche intermédiaire disposée sur le côté de la plaque intermédiaire en métal (26) tourné vers la plaque de pression (12),
caractérisé
- en ce que la plaque intermédiaire en métal (26) présente une épaisseur de 0,8 à 1,5 mm,
une limite d'allongement 0,2 R_{p0.2} de 20 à 90 N/mm²,
une résistance à la traction Rₘ de 65 à 150 N/mm² et
un allongement à la rupture δ de 3 % à 35 %,
- en ce que la couche intermédiaire consiste, avant l'ajustage, en un plaque en élastomère (28) d'une dureté de 60 à 100 Shore A et d'une épaisseur de 0,5 à 1,5 mm, et
- en ce que la couche intermédiaire consiste, après l'ajustage, en une plaque en métal d'une épaisseur correspondante qui est disposée à la place de la plaque en élastomère (28).

2. Outil de découpage et de rainurage de feuillard d'acier selon la revendication 1, caractérisé en ce que la plaque intermédiaire (26) se compose d'aluminium ou de cuivre.

3. Outil de découpage et de rainurage de feuillard d'acier selon la revendication 1, caractérisé en ce que la plaque intermédiaire (26) se compose de l'un des alliages suivants : AlMgSi, AlMg, AlCuMg, AlMn, AlMgMn.

4. Outil de découpage et de rainurage de feuillard d'acier selon l'une des revendications précédentes, caractérisé en ce que les dos (24) des lames (20a, 20b) et des lignes de rainurage (20c) sont arrondis.

5. Procédé pour l'ajustage d'un outil de découpage et de rainurage de feuillard d'acier (15) selon l'une des revendications 1 à 4, selon lequel
- une plaque intermédiaire en métal (26) portant une couche intermédiaire est montée sur la face supérieure de la plaque support (16),
- on place un carton (30) sur la contre-plaque de découpage (14)
- lors de l'ajustage, on déplace la plaque support (16) à l'aide de la plaque de pression (12) en direction de la contre-plaque de découpage (14) jusqu'à ce que les tranchants (22) de toutes les lames (20a, 20b) touchent ladite contre-plaque (14) ou que les lignes de rainurage (20c) reposent sur le carton (30), tandis que leurs dos (24) s'appuient contre la plaque intermédiaire (26),
caractérisé
- en ce qu'on utilise une plaque intermédiaire en métal (26) présentant une épaisseur de 0,8 à 1,5 mm, une limite d'allongement 0,2 R_{p0.2} de 20 à 90 N/mm², une résistance à la traction Rₘ de 65 à 150 N/mm² et un allongement à la rupture δ de 3 % à 35 %,
- en ce qu'on place sur la plaque intermédiaire (26), comme couche intermédiaire, une plaque en élastomère (28) d'une épaisseur de 0,5 à 1,5 mm et d'une dureté de 60 à 100 Shore A, et
- en ce que, après l'ajustage, on remplace la plaque en élastomère (28) par une plaque en métal d'une épaisseur correspondant.
